# EUROPÄISCHE PATENTSCHRIFT

(11) **EP 0 062 209 B1**
(45) Veröffentlichungstag und Bekanntmachung des Hinweises auf die Patenterteilung: **28.11.1984**
(21) Anmeldenummer: 82102333.0
(22) Anmeldetag: 20.03.1982
(51) Int. Cl.: B22D 11/124, B22D 11/12, B22D 11/16

(54) **Kühlvorrichtung für Stahlgussstränge**
Device for cooling steel strands
Installation pour refroidir des barres en acier

(30) Priorität: 31.03.1981 DE 3112673
(43) Veröffentlichungstag der Anmeldung: 13.10.1982
(73) Patentinhaber: MANNESMANN Aktiengesellschaft, 40027 Düsseldorf (DE)
(72) Erfinder: Rahmfeld, Werner, Dr.-Ing., D-4330 Mülheim (DE)

## Beschreibung

Die Erfindung betrifft eine Vorrichtung zur Kühlung von Stahlgußsträngen.

Stahlgußstränge werden im Spritzwasserkühlverfahren gekühlt, bei dem überwiegend die Verdampfungswärme des Kühlwassers ausgenutzt wird, um die Wärme des Gußstrangs abzuführen. Bei dem Spritzwasserkühlverfahren entzieht das Kühlwasser nicht nur dem heißen Gußstrang die Wärme, sondern schützt auch gleichzeitig die Stützelemente und andere Bauteile der Stranggießvorrichtung vor Überhitzung (Handbuch des Stranggießens 1958, 188 v. Dr. Herrmann).

Es ist bekannt (DE-B2-913 697), innen gekühlte Walzen beim Kautschukgießen zu verwenden. Das Kautschukgießen unterscheidet sich jedoch in erheblichen Gesichtspunkten vom Stahlgie- ßen. Einer dieser wesentlichen Unterschiede besteht darin, beim Bearbeiten von Kautschuk über die Walze erst Wärme zuzuführen und durch Kühlen die Temperatur einzustellen.

Es ist ferner bei einer Stranggießvorrichtung (DE-B-19 08 763), bei der der Kühlabschnitt unterhalb der Stranggießkokille als erste Kühlzone definiert ist, bekannt, eine zweite Kühlzone durch Führungsrollen zu bilden, die innen gekühlt sind. Der bekannte Vorschlag setzt daher unterhalb der Stranggießkokille das bekannte Spritzwasserkühlverfahren wie oben beschrieben voraus.

Die Erfindung geht hingegen davon aus, daß die Stranggießkokille die Primärkühlzone und die Zone unterhalb der Stranggießkokille die Sekundärkühlzone bildet.

Der Erfindung ist die Aufgabe zugrundegelegt, in völliger Abkehr von dem bekannten Spritzwasserkühlverfahren die Wärme aus dem heißen Gußstrang im Wege der Wärmeleitung trocken abzuführen.

Die gestellte Aufgabe wird erfindungsgemäß dadurch gelöst, daß dem Gußstrang in der Sekundärkühlzone die Wärme ausschließlich mittels innen gekühlter metallischer Bauteile, die den Gußstrang in geringem Abstand umgeben oder stützen und/oder führen, entzogen wird, wobei das Kühlmittel im Kreislauf geführt wird und daß die dem Gußstrang zugewandte Bauteilwandung im Sinn einer Verringerung des Wärmewiderstandes in ihrer inneren Oberfläche Vertiefungen aufweist und daß diese innere Oberfläche aus einer Vielzahl von Rillen besteht, deren Breite und Tiefe kleiner als ein Millimeter sind. Die Erfindung vermeidet zunächst alle Nachteile der Spritzwasserkühlung, nämlich eine ungleichmäßige Kühlung der Strangoberfläche, ungleich hohe Wärmespannungen in der Strangschale, Kantenunterkühlung, unkontrollierbare Mengen von Kühlwasser auf der Strangoberfläche, eine sonst erforderliche Spritzwasseraufbereitung, einen großen Stützabstand wegen der zwischen zwei Stützelementen angeordneten Spritzwasserdüsen, ferner Thermoschockbeanspruchungen der Stützelemente (Wärmewechselspannungen) und einen Wärmeverzug der Stützelemente.

Vorteile der Erfindung sind sodann eine gleichmäßige Kühlung der Oberfläche des Gußstrangs, so daß die Wärmespannungen in der Schale des Gußstrangs niedrig gehalten werden können. Durch den Wegfall der Spritzwasserdüsen kann außerdem der Abstand der Stützelemente von Anfang an kleiner vorgesehen werden, so daß die gefürchteten Ausbauchungen des im Inneren noch nicht genügend erstarrten Gußstranges vermieden werden.

Die vorliegende Erfindung basiert außerdem auf einem Kühlkreislauf, bei dem das Kühlmedium innerhalb der Bauteile zirkuliert oder innerhalb der Bauteile durch die Bauteilwandung Wärme aufnimmt und nach Abfuhr außerhalb des Bauteils rückgekühlt wird.

Bei der eingangs bezeichneten Kühlvorrichtung besteht das Problem, einen hohen Wärmefluß durch die Bauteilwandung zu leiten, was einen geringen Wärmewiderstand der Bauteilwandung voraussetzt. Zur Lösung dieses Problems könnte die Bauteilwandung sehr dünn ausgeführt werden, was jedoch in der Regel den Prinzipien einer hohen mechanischen Belastbarkeit des Bauteils widerspricht. Dünne Bauteilwandungen sind z. B. bei Stützrollen großer Länge nicht zulässig.

Mit der Kühlvorrichtung wird daher angestrebt, ohne eine unzulässig dünne Bauteilwandung auszukommen und trotzdem einen geringen Wärmewiderstandswert bzw. eine hohe Wärmedurchgangsleistung zu erreichen.

Die erfindungsgemäße Kühlvorrichtung kann alternativ auch derart gestaltet sein, daß die innere Oberfläche der Bauteilwandung aus einer Kapillarstruktur, ähnlich einem sogenannten Wärmeleitrohr besteht.

Die erfindungsgemäße Kühlvorrichtung kann ferner dahingehend gestaltet sein, daß das Bauteil aus einer Stützrolle besteht, deren hohle Lagerzapfen für die Zufuhr und/oder für die Abfuhr flüssigen bzw. dampfförmigen Kühlmediums vorgesehen sind und daß von Stützrolle zu Stützrolle ein Abstand zwischen drei und fünf Millimeter eingehalten ist. Die Stützrollen ermöglichen auf der Rollenberührungslinie eine gleichmäßige Kühlung des Gußstrangs. Ferner ist die Stützrolle selbst ohne die aufgeführten Nachteile einer Spritzwasserkühlung gekühlt.

Ein Wärmestrom hoher Dichte und eine hohe Belastbarkeit des Bauteils zugleich werden dann erreicht, wenn die Vertiefungen in der Bauteilwandung im Längsquerschnitt einen etwa wellenförmigen Verlauf aufweisen, innerhalb dessen die Kapillarstruktur vorgesehen ist. Diese Vertiefungen verstärken vorteilhafterweise den Wärmestrom durch die Bauteilwandung.

Ein vollständiges Kühlsystem für einen Abschnitt des Stützrollengerüstes einer Stranggießanlage entsteht dadurch, daß mehrere Stützrollen mit ihren Kühlmittel-Abfuhrlagerzapfen an einen ersten Kühler im wärmeabgebenden Bereich angeschlossen sind und die Kühlmittel-Zufuhrlagerzapfen an einem zweiten Kühler unter Zwischenschaltung einer Pumpe in einem Niedertemperaturbereich angeschlossen sind. Ein geschlossener, der Bauform einer Stranggießanlage angepaßter Kühlkreislauf wird außerdem derart gestaltet, daß der erste Kühler sich etwa parallel zum Gußstrang erstreckt.

Ein Ausführungsbeispiel der Erfindung ist in der Zeichnung dargestellt und wird im folgenden näher beschrieben. Es zeigen
Figur 1 den schematischen Aufbau einer Stranggießanlage in Seitenansicht,
Figur 2 eine Vorderansicht mehrerer erfindungsgemäß gestalteter Stützrollen, die an den erfindungsgemäßen Kühler angeschlossen sind und ein Stützrollengerüst für den Gußstrang bilden,
Figur 3 eine geteilte Stützrolle, die mit der Erfindung ausgestattet ist (ein Rollenabschnitt ist geschnitten gezeichnet),
Figur 4 den vergrößerten Ausschnitt aus einer mit Erfundungsmerkmalen versehenen Stützrolle und
Figur 5 einen Ausschnitt aus dem erfindungsgemäßen Verlauf der Bauteilwandung als Beispiel.

Die Stranggießvorrichtung gemäß Fig. 1 zeigt eine Stranggießkokille 1, eine Strangführung, die aus einem oberen Kühlrollenabschnitt 2 und einem unteren Kühlrollenabschnitt 3 besteht. Die einzelnen Stützrollen 4 befinden sich in einem Abstand 5, der aufgrund der Erfindung etwa drei bis fünf Millimeter beträgt.

Das erfindungsgemäße Bauteil, das in Fig. 1 durch die Stützrollen 4 gebildet wird, kann auch in Form eines Schachtabschnittes oder dgl. angewendet werden. Dieses Bauteil umgibt dann den Gußstrang 6 mit einem Spaltabstand, der den Transport des Gußstranges 6 nicht beeinträchtigt oder, wie dies bei den Stützrollen 4 der Fall ist, den Gußstrang 6 durch unmittelbare Berührung stützt und/oder führt.

Die Ausführungsform der Erfindung gemäß Fig. 1 benötigt daher nicht die bekannte Spritzwasserkühlung (die nicht dargestellt ist). Die nachteile des bekannten Spritzwasserkühl verfahrens wurden einleitend eingehend geschildert.

Es soll daher lediglich noch einmal hervorgehoben werden, daß das aus den bekannten Spritzdüsen austretende Kühlwasser eine unregelmäßige Kühlung der Strangoberfläche des Gußstranges verursacht, wobei ungleich hohe Wärmespannungen in der Strangschale entstehen können, sowie Kantenunterkühlung verursacht und in unkontrollierbaren Mengen auf der Strangoberfläche vagabundieren kann und im übrigen eine Spritzwasseraufbereitung erfordert. Das bekannte Spritzkühlverfahren verursacht außerdem Thermoschockbeanspruchungen der Stützelemente (Wärmewechselspannungen) und eine Wärmeverzug des Stützelemente.

Die Stützrollen 4 sind mit ihrem Kühlmittel-Abfuhrlagerzapfen 25 an den Kühler 26 angeschlossen (Fig. 2). Der Anschluß liegt in dem wärmeabgebenden Bereich 27 des Kühlers 26. Die Kühlmittel-Zufuhrlagerzapfen 28, denen jeweils in temperaturniederen Bereichen 29 eine Pumpe 30 vorgeschaltet ist, liegen an dem Kühler 26 ebenfalls in den Niedertemperatur-Bereichen 29. Der Kühler 26 selbst wird im Gegenstromverfahren zum Wärmeanfall des Gußstranges 6 mittels des eintretenden Kühlmittels 31, das den Gas- bzw. Flüssigkeitsmantel 32 bildet, gekühlt, wobei das Kühlmittel 31 den Kühler 26 bei 31a erwärmt verläßt. Dabei erstreckt sich der Kühler 26 etwa parallel zum Gußstrang 6 und liegt neben oder unter oder über dem Gußstrang 6.

Die bekannten Nachteile vermeidet die Stützrolle 4 gemäß Fig. 3, die aus den Stützrollenabschnitten 4a und 4b mit den separaten Stützlagern 11a, 11b, 11c und 11d gebildet ist.

Die erfindungsgemäße Kühlvorrichtung fördert Kühlmedium 14, z. B. Kühlwasser, in einem weiter nicht dargestellten (offenen oder geschlossenen) Kühlmedium-Kreislauf durch das Zentralrohr 12 in Pfeilrichtung 14a, aus dessen Mündung 12a das Kühlmedium ausströmt und in Pfeilrichtung 14b umgelenkt durch die Kühlform 13 strömt und verläßt erwärmt (in Dampfform oder in einer Mischung aus Dampf und Flüssigkeit) die Stützrolle 4a (4b) in Pfeilrichtung 14c, um abgekühlt zu werden.

Im gezeichneten Ausführungsbeispiel besteht die Bauteilwandung 15 aus der Wandung der Stützrolle 4. Im Bereich der Kühlform 13 ist die Wanddicke 16 zonenweise stetig vermindert. Eine solche Zone 17 stellt jedoch keine mechanische Schwächung der übrigen Wanddicke 16 dar.

Die Belastungsfähigkeit der Stützrolle 4 wird durch die innere Oberfläche 18 gewährleistet, wobei der inneren Oberfläche 18 insbesondere zwei Funktionen zukommen :
Die Innenform übt Gewölbefunktion aus und vergrößert gleichzeitig die Oberfläche 18. Hinzu kommt die Kapillarstruktur 19, ähnlich derjenigen aus den sogenannten Wärmeleitrohren (heat-pipes).

Ein solches Wärmeleitrohr ist in der DE-AS 1264461 beschrieben. Es wirkt dort allerdings als geschlossenes Bauteil. Die Stützrolle 4 kann prinzipiell betrachtet die äußere Form eines sochen Wärmerohres aufweisen. Allerdings ist eine nachfolgend beschriebene Wärmeabfuhr durch die hohlen Lagerzapfen 20 bzw. 21 vorzusehen.

Die innere Oberfläche 18 weist Vertiefungen 22 auf, die im Längsquerschnitt 23 einen etwa wellenförmigen Verlauf 24 bilden. Der etwa wellenförmige Verlauf 24 vermeidet die Bildung von Spannungsspitzen im Werkstoff der Stützrollen 4. Der wellenförmige Verlauf 24 kann auch sehr langgestreckt und flach sein, so daß nur eine Zone 17 auf die Länge des Stützrollenabschnitts 4a, 4b entsteht.

Die hohe Temperatur des Gußstrangs 6, die ca. 700 bis 1 100 °C betragen kann, läßt das Kühlmedium 14 bis zur Dampfform erwärmen. Es ist daher zweckmäßig, bei dem sehr hohen Wärmeinhalt innerhalb der Kühlform 13 den überhitzten Dampf abzuziehen und durch kühleren ungesättigten Dampf des « frischen Kühlmediums und/oder durch eine Mischung von flüssigem und dampfförmigen Kühlmedium kontinuierlich analog zu der einzuhaltenden Abkühlungskurve des langsam erstarrenden Gußstranges 6 zu ersetzen.

## Patentansprüche

1. Vorrichtung zur Kühlung von Stahlgußsträngen, dadurch gekennzeichnet, daß dem Gußstrang (6) in der Sekundärkühlzone die Wärme ausschließlich mittels innen gekühlter metallischer Bauteile, die den Gußstrang (6) in geringem Abstand umgeben oder stützen und/ oder führen, entzogen wird, wobei das Kühlmittel im Kreislauf geführt wird und daß die dem Gußstrang (6) zugewandte Bauteilwandung (15) im Sinn einer Verringerung des Wärmewiderstandes in ihrer inneren Oberfläche (18) Vertiefungen (22) aufweist und daß diese innere Oberfläche (18) aus einer Vielzahl von Rillen besteht, deren Breite und Tiefe kleiner als 1 mm sind.

2. Kühlvorrichtung nach Anspruch 1, dadurch gekennzeichnet, daß die innere Oberfläche (18) der Bauteilwandung (15) aus einer Kapillarstrukture (19) ähnlich einem sogenannten Wärmeleitrohr besteht.

3. Kühlvorrichtung nach den Ansprüchen 1 und 2, dadurch gekennzeichnet, daß das Bauteil aus einer Stützrolle (4) besthet, deren hohle Lagerzapfen (20, 21) für die Zufuhr und/oder für die Abfuhr flüssigen bzw. dampfförmigen Kühlmediums (14) vorgesehen sind und daß von Stützrolle (4) zu Stützrolle (4) ein Abstand zwischen drei und fünf Millimeter eingehalten ist.

4. Kühlvorrichtung nach den Ansprüchen 1 bis 3, dadurch gekennzeichnet, daß die Vertiefungen (22) in der Bauteilwandung (15) im Längsquerschnitt (23) einen etwa wellenförmigen Verlauf (24) aufweisen, innerhalb dessen die Kapillarstruktur (19) vorgesehen ist.

5. Kühlvorrichtung nach den Ansprüchen 1 bis 4, dadurch gekennzeichnet, daß mehrere Stützrollen (4) mit ihren Kühlmittel-Abfuhrlagerzapfen (25) an einen ersten Kühler (26) im wärmeabgebenden Bereich (27) angeschlossen sind und die Kühlmittel-Zufuhrlagerzapfen (25) an einem zweiten Kühler (28) unter Zwischenschaltung einer Pumpe (30) in einem Niedertemperatur-Bereich (29) angeschlossen sind.

6. Kühlvorrichtung nach den Ansprüchen 1 bis 5, dadurch gekennzeichnet, daß der erste Kühler (26) sich etwa parallel zum Gußstrang (6) erstreckt.

## Claims

1. Device for cooling cast steel strands, characterised by the heat of the cas strand (6) being removed in the secondary cooling zones exclusively by means of internally cooled metallic structural elements that, at short range, contain or support and/or guide the castr strand (6) with the coolant being circulated and the structural wall (15) facing the cast strand (6) having cavities (22) over its inner surface (18) to reduce the heat resistance, and the inner surface (18) being composed of a multiplicity of flutes whose width and depth are less than 1 mm.

2. Cooling device according to claim 1, characterised by the inner surface (18) of the structural wall (15) having a capillary structure (19) similar to a socalled heat-conducting tube.

3. Cooling device according to claims 1 and 2, characterised by the structural element being a support roller (4) whose hollow bearing journals (20, 21) are designed to supply and/or discharge liquid cooling media or cooling media in the form of vapour (14) and there being a distance of between three and five millimetres from one support roller (4) to the next support roller (4).

4. Cooling device according to claims 1 to 3, characterised by the cavities (22) in the structural element wall (15) featuring a quasi-undulating progression (24) within the longitudinal cross- section with the capillary structure (19).

5. Cooling device according to claims 1 to 4, characterised by several support rollers (4) with their cooland discharge bearing journals (25) being connected to a first coler (26) in the heat- dissipating area (27) and the coolant supply bearing journals (25) being connected to a second cooler (28) with a pump (30) being interposed in a low-temperature (29) area.

6. Cooling device according to claims 1 to 5, characterised by the first cooler (26) extending approximately parallel to the cast strand (6).

## Revendications

1. Dispositif pour le refroidissement de barres d'acier coulées, caractérisé en ce que la chaleur de la barre coulée (6) est captée dans la zone de refroidissement secondaire uniquement par des éléments métalliques à refroidissement interne, qui entourent ou supportent et/ou transportent avec un faible écartement la barre coulée (6), le produit de refroidissement circulant dans un circuit, et en ce que la paroi (15) de l'élément située côté barre coulée (6) comporte sur sa face interne (18) des gorges en vue d'une diminution de la résistance thermique et en ce que cette surface interne (18) est constituée d'une multitude de sillons dont la largeur et la profondeur sont inférieures à 1 mm.

2. Dispositif de refroidissement suivant revendication 1, caractérisé en ce que la surface interne (18) de la paroi (15) de l'élément est constituée d'une structure capillaire (19) à peu près comme pour un tube dit conducteur de chaleur.

3. Dispositif de refroidissement suivant revendications 1 et 2, caractérisé en ce que l'élément est constitué d'un rouleau d'appui (4), dont les tourillons creux (20, 21) sont prévus pour l'admission et/ou l'évacuation d'un fluide de refroidissement (14) liquide ou gazeux et en ce que de rouleau (4) à rouleau (4) est maintenu un écartement situé entre trois et cinq millimètres.

4. Dispositif de refroidissement suivant revendications 1 à 3, caractérisé en ce que les gorges (22) dans la paroi de l'élément (15) présentent en coupe longitudinale (23) une allure type ondulé (24), à l'intérieur de laquelle est prévue la structure capillaire (19).

5. Dispositif de refroidissement suivant revendications 1 à 4, caractérisé en ce que plusieurs rouleaux d'appui (4) sont raccordés par leur tourillon d'évacuation du produit de refroidissement (21) à un premier refroidisseur (26) dans la zone de dissipation de chaleur (27) et que les tourillons d'admission du produit de refroidissement (20) sont raccordés à un second refroidisseur (28), avec intercalation d'une pompe (30), dans une zone de basse température (29).

6. Dispositif de refroidissement suivant revendications 1 à 5, caractérisé en ce que le premier refroidisseur (26) s'inscrit à peu près parallèlement à la barre coulée (6).
